# EUROPÄISCHE PATENTSCHRIFT

(11) **EP 4 556 608 B1**
(45) Veröffentlichungstag und Bekanntmachung des Hinweises auf die Patenterteilung: **03.06.2026**
(21) Anmeldenummer: 24210729.0
(22) Anmeldetag: 05.11.2024
(51) Int. Cl.: D01H 9/02, B65H 54/28, B65H 67/04

(54) **VERFAHREN ZUM DURCHFÜHREN EINES HÜLSENWECHSELS, WECHSELVORRICHTUNG UND COMPUTERPROGRAMM**
METHOD FOR CARRYING OUT A SLEEVE CHANGE, CHANGING DEVICE AND COMPUTER PROGRAM
PROCÉDÉ POUR EFFECTUER UN CHANGEMENT DE MANCHON, DISPOSITIF DE CHANGEMENT ET PROGRAMME D'ORDINATEUR

(30) Priorität: 15.11.2023 LU 505517
(43) Veröffentlichungstag der Anmeldung: 21.05.2025
(73) Patentinhaber: Saurer Spinning Solutions GmbH & Co. KG, 52531 Übach-Palenberg (DE)
(72) Erfinder: Wassen, Harald, 41366 Schwalmtal (DE); Sprecher, Jonathan, 52146 Würselen (DE); Bühren, Stephan, 41366 Schwalmtal (DE)
(74) Vertreter: Morgenthum-Neurode, Mirko

(56) Entgegenhaltungen:
- EP-A2- 0 311 827
- EP-A2- 2 765 102
- DE-A1- 19 722 769
- DE-A1- 2 616 965
- DE-B4- 4 432 702

## Beschreibung

Die vorliegende Erfindung betrifft ein Verfahren zum Durchführen eines Hülsenwechsels durch eine Wechselvorrichtung an einer Spinnmaschine, eine Wechselvorrichtung sowie ein Computerprogramm zu diesem Zweck.

### Stand der Technik

Spinnmaschinen sind in der Textilindustrie weit verbreitet und werden zur Herstellung von Garnen verwendet. So können beispielsweise Spinnmaschinen manuelle und automatisierte Prozesse kombinieren, wobei Bediener das Spinnmaterial in die Maschine einlegen und die Spinnvorgänge überwachen können, während die Maschine den eigentlichen Spinnprozess durchführt. Spinnmaschinen können für verschiedene Arten von Fasern zur Herstellung verschiedenster Garne, auch als Faden bezeichnet, eingesetzt werden und sind in verschiedenen Konfigurationen erhältlich, je nach den spezifischen Anforderungen der Produktion. Bei sogenannten semiautomatischen Spinnmaschinen sind verschiedene Arten von manuellen Spulenwechseln bekannt, je nach Art oder Hersteller der Maschine. Beispielsweise kann ein Faden von einem Bediener manuell durchtrennt und separat entsorgt werden, bis ein neuer Faden nach dem Spulenwechsel bzw. dem Einlegen einer neuen Hülse durch den Bediener wieder dem Spulprozess zugeführt werden kann. Nachteilig ist bei diesen Wechseln, dass die Zykluszeit für den Wechsel der Spule durch den Bediener sehr viel Zeit benötigt bzw. eine lange Zeitdauer umfassen kann, so dass während dieser Zeitspanne der von der Spinnmaschine weiterhin produzierte Faden oft als Abfall entsorgt werden muss.

Das Dokument DE 44 32 702 B4 offenbart ein Verfahren nach dem Oberbegriff des Anspruchs 1.

Das Dokument EP 0 311 827 A2 offenbart ein Verfahren zum Führen, Halten und Trennen eines Fadens beim Spulenwechsel, wobei der Faden von einem microprozessorgesteuerten Schrittmotor mittels eines Changierfadenführers während aller Spul- und Spulenwechselvorgänge geführt wird.

### Offenbarung der Erfindung

Daher ist es eine Aufgabe der Erfindung, die Nachteile des Stands der Technik zu beseitigen oder zumindest zu reduzieren. Insbesondere ist es eine Aufgabe an einer Spinnmaschine, insbesondere einer Rotor- oder Luftspinnmaschine, im Besonderen einer semiautomatischen Rotorspinnmaschine einen Spulenwechsel durchzuführen, bei dem der Spinnprozess im Wesentlichen nicht unterbrochen oder die Unterbrechung so kurz wie möglich gehalten wird.

Gegenstand der Erfindung ist ein Verfahren mit den Merkmalen des Anspruchs 1, eine Wechselvorrichtung mit den Merkmalen des Anspruchs 9 sowie ein Computerprogramm mit den Merkmalen des Anspruchs 11. Weitere Merkmale und Details der Erfindung ergeben sich aus den jeweiligen Unteransprüchen, der Beschreibung und den Zeichnungen. Dabei gelten Merkmale und Details, die im Zusammenhang mit dem erfindungsgemäßen Verfahren beschrieben sind, selbstverständlich auch im Zusammenhang mit der erfindungsgemäßen Wechselvorrichtung sowie dem erfindungsgemäßen Computerprogramm, und jeweils umgekehrt, so dass bezüglich der Offenbarung zu den einzelnen Erfindungsaspekten stets wechselseitig Bezug genommen wird bzw. werden kann.

Gegenstand der Erfindung ist insbesondere ein Verfahren zur Durchführung eines Hülsenwechsels durch eine Wechselvorrichtung an einer Spinnmaschine. Das Verfahren ist gekennzeichnet durch die folgenden Schritte:
- Erfassen wenigstens zweier Zeitpunkte, zu welchem ein Fadenführer eine erste vorgegebene Position erreicht, wobei der Fadenführer entlang einer Fadenführerführung changiert,
- Berechnen einer Zeitspanne auf Basis der wenigstens zwei erfassten Zeitpunkte, wobei die Zeitspanne eine Zeit spezifiziert, welche der Fadenführer benötigt, um ausgehend von der ersten vorgegebenen Position eine zweite vorgegebene Position entlang der Fadenführerführung zu erreichen,
- Bestimmen eines Zeitpunkts auf Basis der berechneten Zeitspanne, welcher dafür spezifisch ist, dass der Fadenführer die zweite vorgegebene Position ausgehend von der ersten vorgegebenen Position entlang der Fadenführerführung erreicht,
- Initiieren einer Maßnahme zum Durchführen eines Hülsenwechsels auf Basis des bestimmten Zeitpunkts.

Die Bestimmung des Zeitpunkts, welcher dafür spezifisch ist, dass der Fadenführer die zweite vorgegebene Position entlang der Fadenführerführung erreicht, ermöglicht es einerseits der Wechselvorrichtung zu dem bestimmten Zeitpunkt den Faden vom Fadenführer zu trennen, sodass als initiierende Maßnahme ein Austausch der fertig bewickelten Hülse, einer sogenannten vollen Spule, durch eine leere Hülse eingeleitet werden kann. Andererseits kann die Bestimmung des vorgenannten Zeitpunkts ebenso dazu dienen, dass im Falle des bereits getrennten und zur Speicherung abgesaugten Fadens die Wechselvorrichtung, auch bezeichnet als Wechsler oder Serviceaggregat, zum bestimmten Zeitpunkt als initiierende Maßnahme ein Ausrichten der Absaugeinrichtung auf den Bereich eines die leere Hülse halternden Hülsentellers initiieren kann, um den Faden von dem Hülsenteller mitnehmen zu lassen und somit den Spulprozess fortzusetzen. Solche Hülsenteller sind im Stand der Technik hinlänglich bekannt. Der Hülsenteller ist ein Bestandteil einer Spulvorrichtung der Spinnmaschine, welche vorgesehen ist, die zu bewickelnde Hülse mittels des Hülsentellers rotierbar zu haltern. Beispielsweise kann der Hülsenteller zur Mitnahme des Fadens umläufig verteilte Einkerbungen aufweisen, welche einen Fadenfanghaken ausformen, um den im Bereich des Hülsentellers zur Mitnahme bereitgestellten Faden im Zuge der Rotation des Hülsentellers zu fangen und mitzunehmen. Dies hat den Vorteil, dass die zeitliche Unterbrechung des Spulprozesses signifikant reduziert werden kann. Die zeitliche Synchronisation des Hülsenwechsels mit dem Trennen und dem Wiederauflegen des Fadens im Changierbereich in Abhängigkeit von der vorgegebenen Position des Fadenführers ermöglicht eine sehr geringe Unterbrechungszeit, insbesondere im einstelligen Sekundenbereich, des Spulprozesses durch den Hülsenwechsel. Der Begriff "Changierbereich eines Fadens" bezieht sich auf die Spinnmaschinentechnologie und bezeichnet den Bereich, in dem das Garn (der "Faden") im Bereich einer Spulvorrichtung hin- und herwechselt, um eine kontinuierliche Hülsenbewicklung und damit Produktion zu gewährleisten. Der Begriff "Changierbereich" beschreibt also den Bereich, in dem das "Changieren" des Fadens stattfindet. Mit anderen Worten kann als Changierbereich der Hubbereich des Fadenführers verstanden werden, wobei der Hubbereich des Fadenführers insbesondere situations- und/oder produktionsabhängig variabel einstellbar ist.

Des Weiteren ist es denkbar, dass das Initiieren die weiteren folgenden Schritte umfasst, wenn ein Austausch einer bewickelten Hülse bzw. einer Auflaufspule durch eine leere Hülse erfolgen soll:
- Trennen des Fadens vom Fadenführer in einem Changierbereich des Fadens zu dem bestimmten Zeitpunkt,
- Absaugen des getrennten Fadens durch eine Fadenabsaugeinrichtung,
- Austauschen der bewickelten Hülse gegen eine leere Hülse durch Austauschmittel.

Das Trennen des Fadens zu dem bestimmten Zeitpunkt ermöglicht es, dass der getrennte Faden von der Fadenabsaugeinrichtung abgesaugt werden kann. Ferner hat dies den Vorteil, dass der Faden an der zweiten vorgegebenen Position im Changierbereich des Fadens zu dem bestimmten Zeitpunkt durchtrennt wird, damit das Austauschen der Auflaufspule durch eine leere Hülse schneller eingeleitet werden kann. Ferner ermöglicht das Trennen des Fadens, dass dieser für eine weitere Verwendung während des Hülsenwechsels bereitgestellt werden kann.

Auch ist es optional denkbar, dass das Trennen des Fadens den weiteren folgenden Schritt umfasst:
- Speichern des getrennten Fadens in einer Fadenspeichereinheit, insbesondere in einer Speicherkammer.

Dies ermöglicht es, dass der Faden nicht als Abfall entsorgt werden muss und reduziert ferner die Produktionskosten. Die Speicherung des Fadens hat den Vorteil, dass der gespeicherte Faden nach einem erfolgten Hülsenwechsel für den Spulprozess weiterverwendet werden kann.

Es kann optional möglich sein, dass das Initiieren die weiteren folgenden Schritte umfasst, in Abhängigkeit davon, dass ein Austausch einer bewickelten Hülse bzw. einer Auflaufspule durch eine leere Hülse erfolgt ist:
- Ausrichten der Absaugeinrichtung auf den Bereich eines die leere Hülse halternden Hülsentellers mittels eines Führungsmittels in Abhängigkeit des bestimmten Zeitpunkts,
- Übernahme und Mitnahme des Fadens durch den rotierenden Hülsenteller in Abhängigkeit des bestimmten Zeitpunkts,
- Aufnehmen des Fadens durch den Fadenführer in Abhängigkeit der Übernahme und Mitnahme.

Das Ausrichten der Absaugeinrichtung in Abhängigkeit des bestimmten Zeitpunkts ermöglicht es, dass der Faden zum richtigen Zeitpunkt von dem rotierenden Hülsenteller übernommen werden kann, so dass der Faden von dem rotierenden Hülsenteller mitgenommen wird. Damit kann der Spulprozess vorteilhafterweise fortgesetzt werden.

Es kann im Rahmen der Erfindung vorgesehen sein, dass die zweite vorgegebene Position des changierenden Fadenführers einer linken und/oder einer rechten Endstellung entlang der Fadenführerführung entspricht. Diese Position des Fadens im Changierbereich des Fadens bzw. im Hubbereich des Fadenführers ermöglicht es, dass ein effektives Trennen und/oder Übernehmen sowie Mitnehmen des Fadens vor und/oder nach dem Hülsenwechsel gewährleistet wird. Ferner ermöglicht es diese Position, dass sich der Faden im Wirkungsbereich der Fadentrenneinheit befindet, um in Abhängigkeit des bestimmten Zeitpunkts durch die Fadentrenneinheit vom Fadenführer getrennt zu werden. Nach einem erfolgten Hülsenwechsel ermöglicht diese Position, dass die Fadenabsaugeinrichtung in Richtung des in der Nähe befindlichen Hülsentellers ausgerichtet werden kann, so dass der Faden übernommen und mitgenommen werden kann.

Im Rahmen der Erfindung kann vorgesehen sein, dass die erste vorgegebene Position des changierenden Fadenführers, zu welchem die wenigstens zwei Zeitpunkte erfasst werden, einer Position zwischen der Mitte eines entlang der Fadenführerführung verlaufenden Changierbereiches des Fadenführers und einer linken oder einer rechten Endstellung entlang der Fadenführerführung entspricht. Diese Position ermöglicht eine zuverlässige Erkennung der Bewegungsrichtung des Fadenführers, insbesondere in Richtung der zweiten vorgegebenen Position, ausschließlich basierend auf den wenigstens zwei erfassten Zeitpunkten, wodurch eine zuverlässige Bestimmung des Zeitpunktes ermöglicht wird und zudem die Verwendung eines kostengünstigen Erfassungsmittels ausreicht.

Alternativ dazu kann im Rahmen der Erfindung vorgesehen sein, dass die erste vorgegebene Position der Mitte eines entlang der Fadenführerführung verlaufenden Changierbereiches des Fadenführers entspricht. Diese Position wirkt sich insbesondere begünstigend auf eine bauraumreduzierte Ausgestaltung der Wechselvorrichtung durch entsprechende Anordnung eines Erfassungsmittels zum Erfassen der wenigstens zwei Zeitpunkte aus. Daneben kann mittels Vergleichs der berechneten Zeitspannen und/oder Zeitpunkte in einfacher Weise ermittelt werden, ob der Fadenführer entlang der Fadenführerführung irgendwelchen Einflüssen ausgesetzt wird, welche eine Überprüfung des Fadenführers und/oder der Fadenführerführung bedingen.

Weiterhin alternativ kann im Rahmen der Erfindung vorgesehen sein, dass die erste vorgegebene Position identisch mit der zweiten vorgegebenen Position ist. Die Übereinstimmung der ersten und zweiten Position begünstigt in Verbindung mit der Entsprechung der zweiten vorgegebenen Position mit der linken und/oder rechten Endstellung in vorteilhafter Weise die Erfassung und/oder Ermittlung einer Verweildauer des Fadenführers an der zweiten vorgegebenen Position, wodurch das Initiieren der Maßnahme in zuverlässigerer Weise erfolgen kann.

Beispielsweise kann es vorgesehen sein, dass das Verfahren den weiteren nachfolgenden Schritt umfasst:
- Empfangen der wenigstens zwei erfassten Zeitpunkte in Bezug auf die erste vorgegebene Position des Fadenführers von einem Erfassungsmittel.

Dies ermöglicht es, dass die wenigstens zwei erfassten Zeitpunkte von dem Wechsler, insbesondere von der Verarbeitungsvorrichtung des Wechslers, empfangen werden kann, so dass die Bestimmungs- und Berechnungsmittel der Verarbeitungsvorvorrichtung den Zeitpunkt bestimmen und berechnen können, zu dem der Fadenführer die zweite vorgegebene Position entlang der Fadenführerführung erreicht. Dies hat den Vorteil, dass der geeignete Zeitpunkt in Bezug auf die zweite vorgegebene Position des Fadenführers festgelegt werden kann, um eine Maßnahme hinsichtlich der Durchführung des Spulenwechsels zu initiieren. Das Erfassungsmittel kann optional als ein optischer Sensor ausgebildet sein. Die Übertragung der wenigstens zwei erfassten Zeitpunkte an die Verarbeitungsvorrichtung kann kabelgebunden und/oder kabellos erfolgen.

In einer weiteren Möglichkeit kann vorgesehen sein, dass das Durchführen des Hülsenwechsels eine Zykluszeit von kleiner als 10 Sekunden, vorzugsweise zwischen 3 bis 5 Sekunden, umfasst, wobei die Zykluszeit vom Zeitpunkt des Trennens des Fadens bis zum Zeitpunkt des Aufnehmens des Fadens gemessen wird. Dies hat den Vorteil, dass die während des Hülsenwechsels produzierte Menge des Fadens gering gehalten werden kann. Ferner ermöglicht dies, dass das Volumen der Fadenspeichereinheit entsprechend der jeweiligen Zykluszeit klein gehalten werden kann.

Nach einer weiteren Möglichkeit kann vorgesehen sein, dass die Spinnmaschine eine semiautomatische Rotorspinnmaschine ist. Die Verwendung einer semiautomatischen Rotorspinnmaschine ermöglicht es, dass die Produktionsgeschwindigkeit und Produktionseffizienz im Vergleich zu manuellen Verfahren deutlich gesteigert werden können. Dies hat den Vorteil, dass eine schnellere Produktion von Spinnmaterialen gewährleistet werden kann. Diese Maschinen können vorteilhafterweise eine gleichmäßigere Drehung und Spannung des Spinnmaterials sicherstellen, was eine höhere Qualität und Konsistenz der Endprodukte erreichen lässt. Ferner können solche Maschinen oft vielseitig eingesetzt werden und an verschiedene Spinnmaterialien und -anforderungen angepasst werden, was die Flexibilität in der Produktion erhöht.

Ebenfalls Gegenstand der Erfindung ist eine Wechselvorrichtung zum Durchführen eines Hülsenwechsels an einer Spinnmaschine nach einer bevorzugten Ausführungsform des vorbeschriebenen erfindungsgemäßen Verfahrens. Die Wechselvorrichtung umfasst die nachfolgenden Elemente:
- ein Erfassungsmittel zum Erfassen wenigstens zweier Zeitpunkte, zu welchem ein Fadenführer eine erste vorgegebene Position erreicht, wobei der Fadenführer entlang einer Fadenführerführung changiert,
- eine Verarbeitungsvorrichtung, aufweisend:
   - ein Berechnungsmittel zum Berechnen einer Zeitspanne auf Basis der wenigstens zwei erfassten Zeitpunkte, wobei die Zeitspanne eine Zeit spezifiziert, welche der Fadenführer benötigt, um ausgehend von der ersten vorgegebenen Position eine zweite vorgegebene Position entlang der Fadenführerführung zu erreichen,
   - ein Bestimmungsmittel zum Bestimmen eines Zeitpunkts auf Basis der berechneten Zeitspanne, welcher dafür spezifisch ist, dass der Fadenführer die zweite vorgegebene Position ausgehend von der ersten vorgegebenen Position entlang der Fadenführerführung erreicht,
   - ein Initiierungsmittel zum Initiieren einer Maßnahme zum Durchführen des Hülsenwechsels auf Basis des bestimmten Zeitpunkts.

Damit bringt die erfindungsgemäße Wechselvorrichtung die gleichen Vorteile mit sich, wie sie ausführlich mit Bezug auf ein erfindungsgemäßes Verfahren beschrieben worden sind.

Optional kann es in bevorzugter Weise vorgesehen sein, dass die Wechselvorrichtung weitere Komponenten umfasst:
- eine Fadentrenneinheit zum Trennen und/oder Durchtrennen eines auf die Hülse zu wickelnden Fadens, wobei die Fadentrenneinheit weiter bevorzugt im Bereich der zweiten vorgegebenen Position angeordnet ist,
- eine Fadenabsaugeinrichtung zum Absaugen des Fadens, welche positionierbar, insbesondere schwenkbar, ausgeführt ist, und
- ein Austauschmittel zum Austauschen einer bewickelten Hülse bzw. einer Auflaufspule durch eine leere Hülse.

Dies ermöglicht es, dass das erfindungsgemäße Verfahren schnell und effizient ausgeführt werden kann. Die jeweilige Komponente des Wechslers kann den Wechsler bei der Durchführung des Hülsenwechsels unterstützen. Die Fadentrenneinheit kann beispielsweise als Schneidvorrichtung oder Schere ausgeführt sein, so dass ein Trennen des Fadens durch ein Schneiden, insbesondere an der zweiten vorgegebenen Position, durchgeführt werden kann. Die Absaugeinrichtung zum Absaugen eines Fadens kann eine Vorrichtung sein, die dazu dienen kann, einen Faden effizient und präzise von einer bestimmten Stelle zu entfernen.

Sie kann einen Saugmechanismus aufweisen, welcher einen Unterdruck erzeugt, um den Faden anzusaugen und ihn dann beispielsweise in eine Auffangvorrichtung oder eine Speichereinheit für den Faden zu befördern. Ferner kann die Fadenabsaugeinrichtung eine Positioniereinrichtung, insbesondere eine Schwenkeinrichtung, aufweisen, um die Fadenabsaugeinrichtung mit einer den Faden einsaugenden Einsaugöffnung zur Fadenerfassung und -positionierung definiert zu positionieren. Positioniereinrichtungen zum definierten Positionieren eines Elementes sind hinlänglich aus dem Stand der Technik bekannt. Das Austauschmittel kann beispielsweise ein Greif- und Transportmechanismus sein, welcher dazu dienen kann, eine bewickelte Hülse bzw. Auflaufspule aus der Spulvorrichtung herauszunehmen und gegen oder durch eine leere Hülse zu ersetzen.

Ebenfalls Gegenstand der Erfindung ist eine Vorrichtung zur Datenverarbeitung, insbesondere eine Verarbeitungsvorrichtung, umfassend Mittel zur Ausführung der Schritte des erfindungsgemäßen Verfahrens. Damit bringt die erfindungsgemäße Vorrichtung die gleichen Vorteile mit sich, wie sie ausführlich mit Bezug auf ein erfindungsgemäßes Verfahren beschrieben worden sind.

Ebenfalls Gegenstand der Erfindung ist ein Computerprogramm, insbesondere Computerprogrammprodukt, umfassend Befehle, die bei der Ausführung des Computerprogrammes durch einen Computer diesen veranlassen, das erfindungsgemäße Verfahren auszuführen. Damit bringt das erfindungsgemäße Computerprogramm die gleichen Vorteile mit sich, wie sie ausführlich mit Bezug auf ein erfindungsgemäßes Verfahren beschrieben worden sind.

Als der Computer kann eine Datenverarbeitungsvorrichtung, bspw. die erfindungsgemäße Vorrichtung, vorgesehen sein, welche das Computerprogramm ausführt. Der Computer kann wenigstens einen Prozessor zur Ausführung des Computerprogramms aufweisen. Auch kann ein nicht-flüchtiger Datenspeicher vorgesehen sein, in welchem das Computerprogramm hinterlegt und von welchem das Computerprogramm durch den Prozessor zur Ausführung ausgelesen werden kann.

Ebenfalls ist es denkbar, dass der Computer zumindest einen integrierten Schaltkreis wie einen Mikroprozessor oder eine anwendungsspezifische integrierte Schaltung (ASIC) oder ein anwendungsspezifisches Standardprodukt (ASSP) oder einen digitalen Signalprozessor (DSP) oder einen Field Programmable Gate Array (FPGA) oder dergleichen umfasst. Der Computer kann ferner wenigstens eine Schnittstelle zum Datenaustausch, z. B. eine Ethernet-Schnittstelle oder eine Schnittstelle für LAN (Local Area Network) oder WLAN (Wireless Local Area Network) oder System-on-a-Chip (SoC) oder eine andere Funkschnittstelle wie Bluetooth oder Nahfeldkommunikation (NFC) aufweisen. Ferner kann der Computer als ein oder mehrere Steuergeräte, d. h. auch als ein System aus Steuergeräten, ausgeführt sein. Der Computer kann bspw. auch in einer Cloud und/oder als ein Server vorgesehen sein, um über die Schnittstelle die Datenverarbeitung für eine lokale Anwendung zur Verfügung zu stellen. Auch ist es möglich, dass der Computer als ein mobiles Gerät, wie ein Smartphone, ausgeführt ist.

Ebenfalls Gegenstand der Erfindung kann ein computerlesbares Speichermedium sein, welches das erfindungsgemäße Computerprogramm umfasst. Das Speichermedium ist bspw. als ein Datenspeicher wie eine Festplatte und/oder ein nicht-flüchtiger Speicher und/oder eine Speicherkarte ausgebildet. Das Speichermedium kann z. B. in den Computer integriert sein. Darüber hinaus kann das erfindungsgemäße Verfahren auch als ein computerimplementiertes Verfahren ausgeführt sein.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
- Fig. 1: eine schematische Visualisierung eines Verfahrens gemäß Ausführungsbeispielen der Erfindung.
- Fig. 2: eine schematische Darstellung der Erfindung gemäß Ausführungsbeispielen der Erfindung,
- Fig. 3: eine schematische Übersicht der Erfindung gemäß Ausführungsbeispielen der Erfindung.

In den nachfolgenden Figuren werden für die gleichen technischen Merkmale auch von unterschiedlichen Ausführungsbeispielen die identischen Bezugszeichen verwendet.

In Fig. 1 ist ein Verfahren 100 gemäß Ausführungsbeispielen der Erfindung schematisch dargestellt. Fig. 1 veranschaulicht gemäß Ausführungsbeispielen der Erfindung ein Verfahren zur Durchführung eines Hülsenwechsels an einer semiautomatischen Spinnmaschine durch eine Wechselvorrichtung 10. Das Verfahren 100 umfasst die folgenden Schritte: In Schritt 101 werden wenigstens zwei Zeitpunkte erfasst, zu welchem ein Fadenführer 5 eine erste vorgegebene Position 6A erreicht, beispielsweise eine Position zwischen einer Mitte eines Changierbereiches eines Fadenführers 5 entlang einer Fadenführerstange 4, welche als Fadenführerführung ausgebildet ist, und einer rechten Endstellung entlang der Fadenführerstange 4, wobei der Fadenführer 5 entlang der Fadenführerstange 4 zwischen einer linken und der rechten Endstellung changiert. Die Kombination aus Fadenführer 5 und Fadenführerstange 4 ist aus dem Stand der Technik hinlänglich bekannt. Alternativ kann der Fadenführer 5 anstelle auf einer Fadenführerstange 4 in vorbekannter Weise an einem Fadenführerriemen als Fadenführerführung angeordnet sein. Der Abstand zwischen der linken und rechten Endstellung entlang der Fadenführerführung definiert eine Changierbreite bzw. eine Hubbreite des Fadenführers 5. Die Hubbreite des Fadenführers 5 kann programmgesteuert und/oder rechnergestützt variabel eingestellt sein. In Schritt 102 wird eine Zeitspanne auf Basis der wenigstens zwei erfassten Zeitpunkte berechnet, wobei die Zeitspanne eine Zeit spezifiziert, welche der Fadenführer 5 benötigt, um ausgehend von der ersten vorgegebenen Position 6A eine zweite vorgegebene Position 6B entlang der Fadenführerstange 4 zu erreichen.

In Schritt 103 wird ein Zeitpunkt auf Basis der berechneten Zeitspanne bestimmt, welcher dafür spezifisch ist, dass der Fadenführer 5 die zweite vorgegebene Position 6B ausgehend von der ersten vorgegebenen Position 6A entlang der Fadenführerstange 4 erreicht. In Schritt 104 wird eine Maßnahme zum Durchführen eines Hülsenwechsels auf Basis des bestimmten Zeitpunkts initiiert.

Fig. 2 zeigt eine schematische Darstellung der Erfindung gemäß Ausführungsbeispielen der Erfindung. In Fig. 2 ist eine Wechselvorrichtung 10 gemäß Ausführungsbeispielen der Erfindung dargestellt. Die Wechselvorrichtung 10 oder auch der Wechsler 10 gemäß Fig. 2 umfasst beispielsweise Erfassungsmittel 11, eine Fadentrenneinheit 12, eine Fadenabsaugeinrichtung 13, eine Fadenspeichereinheit 14, eine Verarbeitungsvorrichtung 15, ein Führungsmittel 19, ein Computerprogramm 20 und ein Austauschmittel 30.

Die Verarbeitungsvorrichtung 15 kann in diesem in Fig. 2 abgebildeten Ausführungsbeispiel folgende Elemente umfassen:
- ein Berechnungsmittel 16 zum Berechnen 102 einer Zeitspanne auf Basis der wenigstens zwei erfassten Zeitpunkte, wobei die Zeitspanne eine Zeit spezifiziert, welche der Fadenführer 5 benötigt, um ausgehend von der ersten vorgegebenen Position 6A eine zweite vorgegebene Position 6B entlang der Fadenführerstange 4 zu erreichen,
- ein Bestimmungsmittel 17 zum Bestimmen 103 eines Zeitpunkts auf Basis der berechneten Zeitspanne, welcher dafür spezifisch ist, dass der Fadenführer 5 die zweite vorgegebene Position 6B ausgehend von der ersten vorgegebenen Position 6A entlang der Fadenführerstange 4 erreicht,
- ein Initiierungsmittel 18 zum Initiieren 104 einer Maßnahme zum Durchführen des Hülsenwechsels auf Basis des bestimmten Zeitpunkts.

Die Verarbeitungsvorrichtung 15 kann als eine Vorrichtung zur Datenverarbeitung ausgeführt sein, welche mit den Mitteln 16, 17, 18 das erfindungsgemäße Verfahren durchführen kann.

Das Erfassungsmittel 11 dient zum Erfassen 101 wenigstens zweier Zeitpunkte, zu welchem ein Fadenführer 5 eine erste vorgegebene Position 6A erreicht, wobei der Fadenführer 5 entlang der Fadenführerstange 4 changiert. Ein Erfassungsmittel 11 kann beispielsweise ein optischer Sensor sein. Ein optischer Sensor 11 ist ein elektronisches Gerät, das dazu dient, Licht oder andere elektromagnetische Strahlung zu erfassen und in elektrische Signale umzuwandeln. Diese Sensoren spielen in verschiedenen Anwendungen eine wichtige Rolle, einschließlich der Messtechnik und der Automatisierungstechnik. Der optische Sensor 11 in Fig. 2 kann eine Bewegung und/oder Position von Objekten wie beispielsweise die eines changierenden Fadenführers 4 erfassen.

Die Fadentrenneinheit 12 dient zum Durchtrennen oder zum Trennen eines Fadens 3. Sie kann beispielsweise als eine Schneidevorrichtung oder Schere ausgeführt sein. Sie kann bewirken, dass ein Faden 3, der von der Fadentrenneinheit 12 durchtrennt wird, nicht mehr für einen Spinnprozess oder Spulprozess verwendet werden kann, da die Fadenzufuhr zur zu bewickelnden Hülse bzw. zur Auflaufspule unterbrochen ist.

Die Fadenabsaugeinrichtung 13 dient zum Absaugen eines Fadens. Die Absaugeinrichtung 13 umfasst ein Absaugrohr, mit welchem ein Faden 3, insbesondere ein durchtrennter Faden 3, mittels Unterdrucks abgesaugt werden kann. Der abgesaugte Faden 3 kann dann beispielsweise in der Fadenspeichereinheit 14 für eine spätere Weiterverwendung in einem Spinnprozess gespeichert werden. Die Fadenspeichereinheit 14 kann z.B. als Speicherkammer des Wechslers 10 zum Speichern des Fadens 3 ausgeführt sein.

Ferner kann der Wechsler 10 eine Positioniereinrichtung 19 aufwiesen, die dazu dient, dass die Fadenabsaugeinrichtung 12 so positioniert und ausgerichtet werden kann, dass bei der Übernahme des Fadens 3 dieser von dem rotierenden Hülsenteller 2 mitgenommen wird. Durch die Rotation des Hülsentellers 2, welcher hakenförmige Fangvorrichtungen aufweist, wird der zu übernehmende Faden 3 von den Fangvorrichtungen des Hülsentellers 2 eingefangen und mitgenommen. Die Positioniereinrichtung 19 des Wechslers 10 bewirkt somit, dass der zu übernehmende Faden 3 von der Fadenabsaugeinrichtung 13 in Richtung und in den Bereich des Hülsentellers 2 geführt werden kann, um dort mitgenommen zu werden. Die Positioniereinrichtung 19 kann beispielsweise als Leitblech oder ein Leitkanal umfassen, entlang welcher die Fadenabsaugeinrichtung 13 geleitet bzw. geführt werden kann.

Der Wechsler 10 in Fig. 2 umfasst ferner Austauschmittel 30, die dazu dienen, dass eine bewickelte Hülse bzw. die Auflaufspule durch eine leere Hülse 1 ausgetauscht werden kann. Das Austauschmittel 30 kann als eine mechanische Vorrichtung ausgebildet sein, welche beispielsweise bewegliche Greifeinrichtungen aufweist, die dazu dienen, die Auflaufspule gegen die leere Hülse 1 auszutauschen.

Ferner zeigt Fig. 2 ein Computerprogramm 20. Der Wechsler 10, insbesondere die Verarbeitungsvorrichtung 15, kann mittels dieses Programms 20 das erfindungsgemäße Verfahren ausführen.

Fig. 3 zeigt eine schematische Übersicht der Erfindung gemäß Ausführungsbeispielen der Erfindung. In Fig. 3 wird ein Hülsenteller 2 und eine Hülse 1 oder Spule 1 einer semiautomatischen Spinnmaschine dargestellt. Der Hülsenteller 2 kann an seinem Außenumfang hakenförmige Fangvorrichtungen aufweisen, die dazu dienen können, einen Faden 3 "einzufangen" oder mitzunehmen, um den Spul- und Spinnprozess weiterzuführen.

Eine Spinnmaschine kann eine Vielzahl von Spinnstellen und mit den jeweiligen Spinnstellen zugeordnete Spulstellen aufweisen. Die Spinnmaschine kann beispielsweise eine semiautomatische Rotorspinnmaschine sein. Einer Spinnstelle kann eine erfindungsgemäße Wechselvorrichtung 10 oder ein Wechsler 10 zugeordnet sein, welche die Spinnstelle während eines Hülsenwechsels in die Lage versetzt, die Fadenzufuhr zur Auflaufspule zu unterbrechen.

Ferner zeigt Fig. 3 eine Fadenführerstange 4, auf und entlang welcher ein Fadenführer 5 changiert (Pfeil B). In Bezug auf den Fadenführer 5 bezieht sich "changieren" in der Regel auf die Bewegung oder das Hin- und Herbewegen des Fadenführers 5 auf und entlang der Fadenführerstange 4 und entlang der Hülse 1. Diese Bewegung dient dazu, den Faden 3 gleichmäßig zu führen und sicherzustellen, dass er ordnungsgemäß auf die zu bewickelnde Hülse 1 gewickelt wird. Das Changieren kann auch dazu verwendet werden, den Faden 3 in bestimmten Mustern oder für spezielle Spinnanforderungen zu führen. Der Fadenführer 5 der Spinnmaschine bewegt sich auf und entlang der Fadenführerstange 4, um sicherzustellen, dass der Faden 3 gleichmäßig auf die Auflaufspule oder Hülse 1 gewickelt wird. Diese Hin- und Her-Bewegung des Fadenführers 5 dient dazu, den Faden 3 zu führen und sicherzustellen, dass er gleichmäßig aufgewickelt wird, ohne zu verheddern oder ungleichmäßig auf die zu bewickelnde Hülse 1 aufgespult zu sein.

In Fig. 3 sind ferner Erfassungsmittel 11 dargestellt, welche zum Erfassen 101 wenigstens zweier Zeitpunkte dienen, zu welchem der Fadenführer 5 eine erste vorgegebene Position 6A erreicht, wobei der Fadenführer 5 auf und entlang der Fadenführerstange 4 changiert (Pfeil B). Die erste vorgegebene Position 6A kann beispielsweise zwischen einer Mitte eines Changierbereiches des Fadenführers 5 entlang der Fadenführerstange 4, welche als Fadenführerführung ausgebildet ist, und einer rechten Endstellung, oder auch rechte Umkehrstellung, des Fadenführers 5 entlang der Fadenführerstange 4 vorgesehen sein.

Auf Basis der ersten vorgegebenen Position 6A des Fadenführers 5 und der damit erfassten wenigstens zwei Zeitpunkte kann der Wechsler 10 die Position bzw. den richtigen Zeitpunkt des Fadens 3 bzw. des Fadenführers 5 bestimmen bzw. berechnen, um den Faden 3 zu dem bestimmten Zeitpunkt zu durchtrennen bzw. durchzuschneiden. Zu diesem bestimmten Zeitpunkt befindet sich der Faden 3 gemäß der Berechnung durch den Wechsler 10 an einer zweiten vorgegebenen Position 6B im Changierbereich, in welchem auch ein Wirkungsbereich der Fadentrenneinheit 12 des Wechslers 10 vorgesehen ist, so dass der Faden 3 durchtrennt werden kann. Sobald dies geschehen ist, wird der Faden 3 von der dazu geeignet positionierten Fadenabsaugeinrichtung 13 abgesaugt. Der so abgesaugte Faden 3 kann dann beispielsweise in einer Fadenspeichereinheit 14 gespeichert werden, bis der Hülsenwechsel durch Austauschmittel 30 erfolgt ist. Mit anderen Worten: der Faden 3 wird zu dem bestimmten Zeitpunkt getrennt und in der Speichereinheit 14 entsorgt, d.h. gespeichert, bis der Faden 3 nach dem erfolgten Hülsenwechsel und dem Einlegen einer leeren Hülse durch die Austauschmittel 30 wieder dem Spulprozess zugeführt wird. Wenn der Austausch gegen eine leere Hülse 1 erfolgt ist, wird die Fadenabsaugeinrichtung 13 in den Bereich des Hülsentellers 2 verbracht. Dabei unterstützt eine Positioniereinrichtung 19 aufweisend z.B. ein Leitblech, dass die Fadenabsaugeinrichtung 13 in Richtung und in den Bereich des rotierenden Hülsentellers 2 führt, um eine Mitnahme des Fadens 3 durch den rotierenden Hülsenteller 2 zu erreichen. Zu diesem Zweck kann der Hülsenteller 2 hakenförmige Fangvorrichtungen aufweisen, die die Mitnahme des Fadens 3 gewährleisten.

Kern der Erfindung ist die Bestimmung eines Zeitpunkts auf Basis wenigstens zweier erfassten Zeitpunkte, welcher dafür spezifisch ist, dass der Fadenführer 5 mit dem Faden 3 die zweite vorgegebene Position 6B entlang der Fadenführerstange 4 erreicht. In Fig. 3 ist die zweite vorgegebene Position 6B beispielhaft als die rechte Endstellung oder rechte Umkehrstellung des Fadenführers 5 dargestellt. Mit dem Erfassen wenigstens zweier Zeitpunkte in Bezug auf eine erste vorgegebene Position 6A kann (voraus)berechnet werden, wann der changierende Fadenführer 5 die zweite vorgegebene Position 6B erreichen wird, so dass dann eine Maßnahme bezüglich eines Hülsenwechsels an der Maschine initiiert werden kann. Hierzu weist der Wechsler 10 Bestimmungs- und Berechnungsmittel 16,17 auf, die dazu dienen, das erfindungsgemäße Verfahren durchzuführen. Die Bestimmungs- und Berechnungsmittel 16, 17 können zum Beispiel durch eine Verarbeitungsvorrichtung 15, wie beispielsweise einem Computer umfassend Prozessor und Speicher, bereitgestellt werden. Ferner kann die Verarbeitungsvorrichtung 15 Initiierungsmittel 18, wie beispielsweise Steuerbefehle in Form von elektrischen Signalen an die jeweiligen betroffenen Komponenten, umfassen, um das Durchführen des Hülsenwechsels zu initiieren.

Insbesondere kann gemäß Fig. 3 beispielsweise der Faden 3 durchtrennt werden, um den Hülsenwechsel durchführen zu können. Nach dem Durchtrennen des Fadens 3 wird dieser durch die Fadenabsaugeinrichtung 13 abgesaugt, so dass der Faden 3 nach erfolgtem Spulenwechsel weiterverwendet werden kann. Während und/oder nach dem erfolgten Spulenwechsel erfolgt die Erfassung der Position des Fadenführers 5 zusammen mit den zugehörigen Zeitpunkten, so dass erneut der geeignete Zeitpunkt bestimmt werden kann, zu dem der Faden 3 mittels der Fadenabsaugeinrichtung 13 an den Hülsenteller 2 durch Übernahme und Mitnahme übergeben werden kann. Durch das erfindungsgemäße Verfahren kann so erreicht werden, dass die Unterbrechung des Spulprozesses oder die Zykluszeit für den Hülsenwechsel nur wenige Sekunden betragen kann.

Die voranstehende Erläuterung der Ausführungsformen beschreibt die vorliegende Erfindung ausschließlich im Rahmen von Beispielen.

### Bezugszeichenliste

- 1: Hülse, Spule
- 2: Hülsenteller
- 3: Faden
- 4: Fadenführerführung, Fadenführerstange
- 5: Fadenführer
- 6A: erste vorgegebene Position
- 6B: zweite vorgegebene Position, Endstellung

- 10: Wechselvorrichtung, Wechsler
- 11: Erfassungsmittel
- 12: Fadentrenneinheit
- 13: Fadenabsaugeinrichtung
- 14: Fadenspeichereinheit
- 15: Verarbeitungsvorrichtung
- 16: Berechnungsmittel
- 17: Bestimmungsmittel
- 18: Initiierungsmittel
- 19: Positioniereinrichtung, Führungsmittel

- 20: Computerprogramm

- 30: Austauschmittel

- 100: Verfahren
- 101: Erfassen wenigstens zweier Zeitpunkte
- 102: Berechnen einer Zeitspanne
- 103: Bestimmen eines Zeitpunkts
- 104: Initiieren einer Maßnahme

## Patentansprüche

1. Verfahren (100) zum Durchführen eines Hülsenwechsels durch eine Wechselvorrichtung an einer Spinnmaschine, **gekennzeichnet durch** die folgenden Schritte:
- Erfassen (101) wenigstens zweier Zeitpunkte, zu welchem ein Fadenführer (5) eine erste vorgegebene Position (6A) erreicht, wobei der Fadenführer (5) entlang einer Fadenführerführung (4) changiert,
- Berechnen (102) einer Zeitspanne auf Basis der wenigstens zwei erfassten Zeitpunkte, wobei die Zeitspanne eine Zeit spezifiziert, welche der Fadenführer (5) benötigt, um ausgehend von der ersten vorgegebenen Position (6A) eine zweite vorgegebene Position (6B) entlang der Fadenführerführung (4) zu erreichen,
- Bestimmen (103) eines Zeitpunkts auf Basis der berechneten Zeitspanne, welcher dafür spezifisch ist, dass der Fadenführer (5) die zweite vorgegebene Position (6B) ausgehend von der ersten vorgegebenen Position (6A) entlang der Fadenführerführung (4) erreicht,
- Initiieren (104) einer Maßnahme zum Durchführen eines Hülsenwechsels auf Basis des bestimmten Zeitpunkts.

2. Verfahren (100) nach Anspruch 1,
**dadurch gekennzeichnet, dass** das Initiieren (104) die weiteren folgenden Schritte umfasst, wenn ein Austausch einer bewickelten Hülse durch eine leere Hülse (1) erfolgen soll:
- Trennen des Fadens (3) vom Fadenführer (5) in einem Changierbereich des Fadens (3) zu dem bestimmten Zeitpunkt,
- Absaugen des getrennten Fadens (3) durch eine Fadenabsaugeinrichtung (13),
- Austauschen der bewickelten Hülse gegen die leere Hülse (1) durch Austauschmittel (30).

3. Verfahren (100) nach Anspruch 2,
**dadurch gekennzeichnet, dass** das Trennen des Fadens (3) den weiteren folgenden Schritt umfasst:
- Speichern des getrennten Fadens (3) in einer Fadenspeichereinheit (14), insbesondere in einer Speicherkammer.

4. Verfahren (100) nach Anspruch 1,
**dadurch gekennzeichnet, dass** das Initiieren die weiteren folgenden Schritte umfasst, in Abhängigkeit davon, dass ein Austausch einer bewickelten Hülse durch eine leere Hülse (1) erfolgt ist:
- Ausrichten der Absaugeinrichtung (13) auf den Bereich eines die leere Hülse (1) halternden Hülsentellers (2) mittels eines Führungsmittels (19) in Abhängigkeit des bestimmten Zeitpunkts,
- Übernahme und Mitnahme des Fadens (3) durch den rotierenden Hülsenteller (2) in Abhängigkeit des bestimmten Zeitpunkts,
- Aufnehmen des Fadens (3) durch den changierenden Fadenführer (5) in Abhängigkeit der Übernahme und Mitnahme.

5. Verfahren (100) nach einem der vorhergehenden Ansprüche,
**dadurch gekennzeichnet, dass** die zweite vorgegebene Position (6B) des changierenden Fadenführers (5) einer linken und/oder einer rechten Endstellung entlang der Fadenführerführung (4) entspricht.

6. Verfahren (100) nach einem der vorhergehenden Ansprüche,
**dadurch gekennzeichnet, dass** die erste vorgegebene Position (6A) des changierenden Fadenführers (5), zu welchem die wenigstens zwei Zeitpunkte erfasst werden, einer Position zwischen der Mitte eines entlang der Fadenführerführung (4) verlaufenden Changierbereiches des Fadenführers (5) und einer linken oder einer rechten Endstellung entlang der Fadenführerführung (4) entspricht.

7. Verfahren (100) nach einem der vorhergehenden Ansprüche,
**dadurch gekennzeichnet, dass** das Durchführen des Hülsenwechsels eine Zykluszeit von kleiner als 10 Sekunden, vorzugsweise zwischen 3 bis 5 Sekunden, umfasst, wobei die Zykluszeit vom Zeitpunkt des Trennens des Fadens (3) bis zum Zeitpunkt des Aufnehmens des Fadens (3) gemessen wird.

8. Verfahren (100) nach einem der vorhergehenden Ansprüche,
**dadurch gekennzeichnet, dass** die Spinnmaschine eine Rotorspinnmaschine, insbesondere eine semiautomatische Rotorspinnmaschine, oder eine Luftspinnmaschine ist.

9. Wechselvorrichtung (10) zum Durchführen eines Hülsenwechsels an einer Spinnmaschine nach einem Verfahren nach einem der vorhergehenden Ansprüche, **dadurch gekennzeichnet, dass** die Wechselvorrichtung (10) die nachfolgenden Elemente umfasst:
- ein Erfassungsmittel (11) zum Erfassen (101) wenigstens zweier Zeitpunkte, zu welchem ein Fadenführer (5) eine erste vorgegebene Position (6A) erreicht, wobei der Fadenführer (5) entlang einer Fadenführerführung (4) changiert,
- eine Verarbeitungsvorrichtung (15), aufweisend:
- ein Berechnungsmittel (16) zum Berechnen (102) einer Zeitspanne auf Basis der wenigstens zwei erfassten Zeitpunkte, wobei die Zeitspanne eine Zeit spezifiziert, welche der Fadenführer (5) benötigt, um ausgehend von der ersten vorgegebenen Position (6A) eine zweite vorgegebene Position (6B) entlang der Fadenführerführung (4) zu erreichen,
- ein Bestimmungsmittel (17) zum Bestimmen (103) eines Zeitpunkts auf Basis der berechneten Zeitspanne, welcher dafür spezifisch ist, dass der Fadenführer (5) die zweite vorgegebene Position (6B) ausgehend von der ersten vorgegebenen Position (6A) entlang der Fadenführerführung (4) erreicht,
- ein Initiierungsmittel (18) zum Initiieren (104) einer Maßnahme zum Durchführen des Hülsenwechsels auf Basis des bestimmten Zeitpunkts.

10. Wechselvorrichtung (10) nach Anspruch 9, **dadurch gekennzeichnet, dass** die Wechselvorrichtung (10) weiter umfasst:
- eine Fadentrenneinheit (12) zum Trennen eines auf die Hülse zu wickelnden Fadens (3), wobei die Fadentrenneinheit (12) im Bereich der zweiten vorgegebenen Position (6B) angeordnet ist,
- eine Fadenabsaugeinrichtung (13) zum Absaugen des Fadens (3), welche positionierbar, insbesondere schwenkbar, ausgeführt ist, und
- ein Austauschmittel (30) zum Austauschen einer bewickelten Hülse durch eine leere Hülse (1).

11. Computerprogramm (20), umfassend Befehle, die bei der Ausführung des Computerprogramms (20) durch eine Wechselvorrichtung (10) nach Anspruch 9 oder 10 diese veranlassen, das Verfahren (100) nach einem der Ansprüche 1 bis 8 auszuführen.

## Claims

1. A method (100) for carrying out a bobbin change by means of a changing device on a spinning machine, **characterized by** the following steps:
- detecting (101) at least two points in time at which a thread carrier (5) reaches a first specified position (6A), wherein the thread carrier (5) oscillates along a thread carrier guide (4),
- calculating (102) a time period on the basis of the at least two detected points in time, wherein the time period specifies a time which the thread carrier (5) requires to reach a second specified position (6B) along the thread carrier guide (4) from the first specified position (6A),
- determining (103), on the basis of the calculated time period, a point in time specific to the thread carrier (5) reaching the second specified position (6B) along the thread carrier guide (4) from the first specified position (6A),
- initiating (104) a measure to carry out a bobbin change on the basis of the determined point in time.

2. The method (100) according to claim 1,
**characterized in that** the initiation (104) comprises the following further steps when a wound bobbin is to be replaced by an empty bobbin (1):
- separating the thread (3) from the thread carrier (5) in an oscillating region of the thread (3) at the determined point in time,
- suctioning off the separated thread (3) by means of a thread suction apparatus (13),
- replacing the wound bobbin with the empty bobbin (1) using replacement means (30).

3. The method (100) according to claim 2,
**characterized in that** the separation of the thread (3) comprises the further following step:
- storing the separated thread (3) in a thread storage unit (14), in particular in a storage chamber.

4. The method (100) according to claim 1, **characterized in that** the initiation comprises the following further steps depending on whether a wound bobbin has been replaced by an empty bobbin (1):
- aligning the suction apparatus (13) with the region of a bobbin plate (2) holding the empty bobbin (1) by means of a guide means (19) on the basis of the determined point in time,
- taking over and carrying along the thread (3) by means of the rotating bobbin plate (2) on the basis of the determined point in time,
- taking up the thread (3) by means of the oscillating thread carrier (5) on the basis of the takeover and carrying along.

5. The method (100) according to any one of the preceding claims, **characterized in that** the second specified position (6B) of the oscillating thread carrier (5) corresponds to a left and/or a right end position along the thread carrier guide (4).

6. The method (100) according to any one of the preceding claims, **characterized in that** the first specified position (6A) of the oscillating thread carrier (5), in which the at least two points in time are detected, corresponds to a position between the center of an oscillating region of the thread carrier (5) running along the thread carrier guide (4) and a left or a right end position along the thread carrier guide (4).

7. The method (100) according to any one of the preceding claims, **characterized in that** changing the bobbin involves a cycle time of less than 10 seconds, preferably between 3 and 5 seconds, the cycle time being measured from the time the thread (3) is separated to the time the thread (3) is taken up.

8. The method (100) according to any one of the preceding claims, **characterized in that** the spinning machine is a rotor spinning machine, in particular a semi-automatic rotor spinning machine, or an air-jet spinning machine.

9. A changing device (10) for carrying out a bobbin change on a spinning machine, according to a method according to any one of the preceding claims, **characterized in that** the changing device (10) comprises the following elements:
- a detection means (11) for detecting (101) at least two points in time at which a thread carrier (5) reaches a first specified position (6A), the thread carrier (5) oscillating along a thread carrier guide (4),
- a processing device (15) comprising:
- a calculation means (16) for calculating (102) a time period on the basis of the at least two detected points in time, the time period specifying a time which the thread carrier (5) requires to reach a second specified position (6B) along the thread carrier guide (4) from the first specified position (6A),
- a determination means (17) for determining (103), on the basis of the calculated time period, a point in time specific to the thread carrier (5) reaching the second specified position (6B) along the thread carrier guide (4) from the first specified position (6A),
- an initiation means (18) for initiating (104) a measure for carrying out the bobbin change on the basis of the determined point in time.

10. The changing device (10) according to claim 9, **characterized in that** the changing device (10) further comprises:
- a thread separation unit (12) for separating a thread (3) to be wound onto the bobbin, the thread separation unit (12) being arranged in the region of the second specified position (6B),
- a thread suction apparatus (13) for suctioning off the thread (3), which is designed to be positionable, in particular pivotable, and
- a replacement means (30) for replacing a wound bobbin with an empty bobbin (1).

11. A computer program (20), comprising instructions that, when the computer program (20) is executed by a changing device (10) according to claims 9 or 10, cause this changing device to carry out the method (100) according to any one of claims 1 to 8.

## Revendications

1. Procédé (100) pour effectuer un changement de tube au moyen d'un dispositif de changement sur une machine à filer, **caractérisé par** les étapes suivantes :
- détecter (101) au moins deux instants auxquels un guide-fil (5) atteint une première position prédéterminée (6A), le guide-fil (5) effectuant un mouvement de va-et-vient le long d'un guidage de guide-fil (4),
- calculer (102) un intervalle de temps sur la base des au moins deux instants détectés, l'intervalle de temps spécifiant un temps dont le guide-fil (5) a besoin pour atteindre une deuxième position prédéterminée (6B) le long du guidage de guide-fil (4) à partir de la première position prédéterminée (6A),
- déterminer (103) un instant sur la base de l'intervalle de temps calculé, qui est spécifique au fait que le guide-fil (5) atteint la deuxième position prédéterminée (6B) le long du guidage de guide-fil (4) à partir de la première position prédéterminée (6A),
- lancer (104) une mesure pour effectuer un changement de tube sur la base de l'instant déterminé.

2. Procédé (100) selon la revendication 1, **caractérisé en ce que** le lancement (104) comprend les étapes supplémentaires suivantes, lorsqu'un remplacement d'un tube enroulé par un tube vide (1) doit avoir lieu :
- séparer le fil (3) du guide-fil (5) dans une zone de va-et-vient du fil (3) à l'instant déterminé,
- aspirer le fil séparé (3) au moyen d'un dispositif d'aspiration de fil (13),
- remplacer le tube enroulé par le tube vide (1) au moyen d'un moyen de remplacement (30).

3. Procédé (100) selon la revendication 2, **caractérisé en ce que** la séparation du fil (3) comprend l'étape supplémentaire suivante :
- stocker le fil séparé (3) dans une unité de stockage de fil (14), en particulier dans une chambre de stockage.

4. Procédé (100) selon la revendication 1, **caractérisé en ce que** le lancement comprend les étapes supplémentaires suivantes, en fonction du fait qu'un remplacement d'un tube enroulé par un tube vide (1) a lieu :
- orienter le dispositif d'aspiration (13) vers la zone d'un plateau de tube (2) retenant le tube vide (1) au moyen d'un moyen de guidage (19) en fonction de l'instant déterminé,
- reprendre et entraîner le fil (3) par le plateau de tube rotatif (2) en fonction de l'instant déterminé,
- saisir le fil (3) par le guide-fil (5) effectuant un mouvement de va-et-vient en fonction de la reprise et de l'entraînement.

5. Procédé (100) selon l'une des revendications précédentes, **caractérisé en ce que** la deuxième position prédéterminée (6B) du guide-fil (5) effectuant un mouvement de va-et-vient correspond à une position d'extrémité gauche et/ou droite le long du guidage de guide-fil (4).

6. Procédé (100) selon l'une des revendications précédentes, **caractérisé en ce que** la première position prédéterminée (6A) du guide-fil (5) effectuant un mouvement de va-et-vient, à laquelle les au moins deux instants sont détectés, correspond à une position entre le centre d'une zone de va-et-vient du guide-fil (5) s'étendant le long du guidage de guide-fil (4) et une position d'extrémité gauche ou droite le long du guidage de guide-fil (4).

7. Procédé (100) selon l'une des revendications précédentes, **caractérisé en ce que** l'exécution du changement de tube comprend un temps de cycle inférieur à 10 secondes, de préférence entre 3 et 5 secondes, le temps de cycle étant mesuré depuis l'instant de la séparation du fil (3) jusqu'à l'instant de la saisie du fil (3).

8. Procédé (100) selon l'une des revendications précédentes, **caractérisé en ce que** la machine à filer est une machine à filer à rotor, en particulier une machine à filer à rotor semi-automatique, ou une machine à filer à jet d'air.

9. Dispositif de changement (10) pour effectuer un changement de tube sur une machine à filer selon un procédé selon l'une des revendications précédentes, **caractérisé en ce que** le dispositif de changement (10) comprend les éléments suivants :
- un moyen de détection (11) pour détecter (101) au moins deux instants auxquels un guide-fil (5) atteint une première position prédéterminée (6A), le guide-fil (5) effectuant un mouvement de va-et-vient le long d'un guidage de guide-fil (4),
- un dispositif de traitement (15), comprenant :
- un moyen de calcul (16) pour calculer (102) un intervalle de temps sur la base des au moins deux instants détectés, l'intervalle de temps spécifiant un temps dont le guide-fil (5) a besoin pour atteindre une deuxième position prédéterminée (6B) le long du guidage de guide-fil (4) à partir de la première position prédéterminée (6A),
- un moyen de détermination (17) pour déterminer (103) un instant sur la base de l'intervalle de temps calculé, qui est spécifique au fait que le guide-fil (5) atteint la deuxième position prédéterminée (6B) le long du guidage de guide-fil (4) à partir de la première position prédéterminée (6A),
- un moyen de lancement (18) pour lancer (104) une mesure pour effectuer un changement de tube sur la base de l'instant déterminé.

10. Dispositif de changement (10) selon la revendication 9, **caractérisé en ce que** le dispositif de changement (10) comprend en outre :
- une unité de séparation de fil (12) pour séparer un fil (3) à enrouler sur le tube, l'unité de séparation de fil (12) étant disposée dans la zone de la deuxième position prédéterminée (6B),
- un dispositif d'aspiration de fil (13) pour aspirer le fil (3), qui est conçu pour être positionnable, en particulier pivotant, et
- un moyen de remplacement (30) pour remplacer un tube enroulé par un tube vide (1).

11. Programme d'ordinateur (20), comprenant des instructions qui, lors de l'exécution du programme d'ordinateur (20) par un dispositif de changement (10) selon la revendication 9 ou 10, amènent celui-ci à exécuter le procédé (100) selon l'une des revendications 1 à 8.
